# EUROPÄISCHE PATENTSCHRIFT

(11) **EP 2 825 335 B1**
(45) Veröffentlichungstag und Bekanntmachung des Hinweises auf die Patenterteilung: **05.12.2018**
(21) Anmeldenummer: 13703824.6
(22) Anmeldetag: 13.02.2013
(51) Int. Cl.: B21J 5/12, B21K 1/22, F02M 61/16, F02M 63/00, B21K 1/24

(54) **VERFAHREN ZUR HERSTELLUNG EINES VENTILS**
METHOD FOR PRODUCING A VALVE
PROCÉDÉ DE FABRICATION D'UNE SOUPAPE

(30) Priorität: 15.03.2012 FR 1252328
(43) Veröffentlichungstag der Anmeldung: 21.01.2015
(73) Patentinhaber: Robert Bosch GmbH, 70442 Stuttgart (DE)
(72) Erfinder: ROCHAS, Pierre-Marie, F-69100 Villeurbanne (FR); ROBIN, Samuel, F-38230 Chavagneux (FR); VERDIER, Elian, F-69007 Lyon (FR)
(86) Internationale Anmeldenummer: PCT/EP2013/052886
(87) Internationale Veröffentlichungsnummer: WO 2013/135451

(56) Entgegenhaltungen:
- EP-A1- 1 744 054
- WO-A1-95/33134
- DE-A1- 4 018 256

## Beschreibung

Die vorliegende Erfindung betrifft ein Verfahren zur Herstellung eines elektromagnetisch betätigbaren Druckregelventils für einen Hochdruckspeicher einer Verbrennungskraftmaschine, wobei das Ventil einen in einem Ventilgehäuse axial verschiebbar aufgenommenen Ankerstift umfasst, welcher an einer Stirnfläche eine mittels Prägen eingebrachte Kalotte aufweist.

Das Einsatzgebiet der vorliegenden Erfindung erstreckt sich auf Ventile, insbesondere auf Druckregelventile, wie sie in Hochdruckspeichern von Verbrennungskraftmaschinen von PKW, NKW, Notstromaggregaten sowie Lokomotiven und Schiffen vorkommen.

### Stand der Technik

Im Betrieb einer selbstzündenden Verbrennungskraftmaschine mit einem Hochdruckspeicher wird der Kraftstoffsystemdruck in dem Hochdruckspeicher mittels eines Druckregelventils im Wesentlichen konstant gehalten. Das Druckregelventil hat die Aufgabe, den Druck im Hochdruckspeicher abhängig vom Lastzustand des Motors einzustellen und zu halten. Es öffnet bei zu hohem Druck im Hochdruckspeicher, so dass ein Teil des Kraftstoffs aus dem Hochdruckspeicher über eine Sammelleitung zurück zum Kraftstoffbehälter gelangt. Bei niedrigem Druck im Hochdruckspeicher dichtet es die Hochdruckseite gegen die Niederdruckseite ab, wobei ein Ankerstift eine als Schließelement dienende Ventilkugel in einen Dichtungssitz eines Ventilkörpers drückt.

Bei der Herstellung eines solchen Druckregelventils wird der Ankerstift innerhalb eines Ventilgehäuses geprägt (siehe z.B. EP 1 744 054 A1). Dazu wird eine Prägekugel in den Ventilsitz des Ventilkörpers gelegt, wonach der Ankerstift in einer Führungsbohrung eines Ventilgehäuses eingesetzt wird. Eine definierte Prägekraft wird auf den Ankerstift aufgebracht, um durch plastisches Verformen eine Kalotte in die Stirnfläche des Ankerstiftes einzuprägen. Nach dem Prägen der Kalotte, wird der Ankerstift aus dem Ventilgehäuse entnommen, um die Prägekugel zu entfernen und eine als Schließelement dienende Ventilkugel einzusetzen, welche einen Durchmesser aufweist, der kleiner ist als der Durchmesser der Prägekugel. Danach erfolgt die Montage des geprägten Ankerstiftes in das Ventilgehäuse.

Die Kalotte an der Stirnfläche des Ankerstiftes hat die Aufgabe, die Ventilkugel in Richtung eines kegelförmigen Ventilsitzes im Ventilkörper zu führen und eine radiale Bewegung im Bezug auf die Längsachse des Ankerstiftes zu limitieren. Beim Einprägen der Kalotte wird ferner durch Kaltverfestigung eine Erhöhung der Festigkeit und der Härte des Ankerstiftes im Bereich seiner Stirnfläche hervorgerufen, die mit einer Erhöhung des Verschleißwiderstands einhergeht.

Ein Nachteil der bekannten Lösung besteht darin, dass durch eine doppelte Montage bzw. Demontage des Ankerstiftes, die durch ein Auswechseln der Prägekugel durch die Ventilkugel nötig ist, die Fertigungszeit erhöht wird. Zudem können Kugelverwechslungen auftreten. Aufgrund eines funktionsbedingten Spiels zwischen der Führungsbohrung und dem Ankerstift von ca. 19-37 µm kann es zu ungewollten elastischen und/oder plastischen Verformungen des Ankerstiftes kommen. Diese haben zur Folge, dass große Streuungen in der Tiefe der eingeprägten Kalotte auftreten können. Darüber hinaus können Koaxialitätsfehler zwischen der Kalotte im Ankerstift und dem Ventilsitz im Ventilkörper auftreten, so dass ein optimaler Kontakt zwischen Ventilkugel und dem kegelförmigen Ventilsitz nicht mehr gewährleistet wird. Ferner können plastische Verformungen am Ventilsitz auftreten. Das hat zur Folge, dass die Dichtfunktion der Ventilkugel beeinträchtigt wird und Probleme bei der Druckregelung die Leistungsfähigkeit der Verbrennungskraftmaschine einschränken.

Die gattungsgemäße DE 40 18 256 A1 offenbart ein Verfahren zur Herstellung eines elektromagnetisch betätigbaren Druckregelventils für einen Hochdruckspeicher einer Verbrennungskraftmaschine gemäß dem Oberbegriff des Anspruchs 1.

### Offenbarung der Erfindung

Es ist daher die Aufgabe der vorliegenden Erfindung, ein Verfahren bereitzustellen, welche eine höhere Fertigungsgenauigkeit beim Prägen einer Kalotte in eine Stirnfläche eines Ankerstiftes ermöglichen.

Die Aufgabe wird ausgehend von einem Verfahren zur Herstellung eines Ventils gemäß dem Oberbegriff von Anspruch 1 in Verbindung mit dessen kennzeichnenden Merkmalen gelöst. Ein Werkzeug zum Prägen einer Kalotte in eine Stirnfläche eines Ankerstifts eines Ventils wird dazu verwendet. Vorteilhafte Weiterbildungen der Erfindung gehen aus den nachfolgenden abhängigen Ansprüchen hervor.

Erfindungsgemäß erfolgt das Prägen der Kalotte außerhalb des Ventilgehäuses mittels eines Werkzeuges. Dadurch entfällt ein Wechsel einer Prägekugel in einem Ventilgehäuse innerhalb des Fertigungsprozesses der Kalotte und damit auch ein mögliches Vertauschen der Prägekugel mit einer Ventilkugel. Darüber hinaus werden ungewollte plastische Verformungen eines kegelförmigen Ventilsitzes eines Ventilkörpers vermieden.

Die Erfindung schließt die technische Lehre ein, dass beim Prägen der Kalotte der Ankerstift über eine Führungsbohrung in einem Führungskörper des Werkzeuges geführt wird. Das Führen des Ankerstiftes wirkt einer Verformung des Ankerstiftes entlang seiner Längsachse und somit Koaxialitätsfehlern beim Einprägen der Kalotte entgegen. Die Fertigungsgenauigkeit der Kalotte nimmt zu, wobei die Lebensdauer des Ventils erhöht wird.

Es wird weiterhin vorgeschlagen, dass das Prägen folgende Schritte umfasst:
a) Einführen des Ankerstiftes mit der Stirnfläche voraus in die Führungsbohrung des Führungskörpers des Werkzeuges,
b) Aufbringen einer definierten Prägekraft auf ein der Stirnfläche abgewandtes Ende des Ankerstiftes koaxial zur Ankerstiftlängsachse in Richtung eines am Ende der Führungsbohrung aufgenommenen, zumindest teilweise sphärisch geformten Prägekörpers, wobei die Stirnfläche des Ankerstifts gemäß der Geometrie des zumindest teilweise sphärisch geformten Prägekörpers plastisch verformt wird,
c) Entnehmen des Ankerstiftes aus der Führungsbohrung des Führungskörpers des Werkzeuges und
d) Einsetzen des Ankerstiftes in das Ventilgehäuse.

Eine derartige Abfolge der Verfahrensschritte gewährleistet kurze Taktzeiten und erhöht die Produktivität der Herstellung. Nach dem Prägen der Kalotte in die Stirnfläche des Ankerstiftes, kann der Ankerstift in das Ventilgehäuse montiert werden, so dass eine Demontage aufgrund eines Kugelwechsels nicht mehr nötig ist.

Des Weiteren bevorzugt wird der Schritt b) beendet, wenn der Ankerstift an einer Anschlagfläche des Prägekörpers anschlägt. Diese Möglichkeit erweist sich als besonders hilfreich, um eine präzise Tiefe der eingeprägten Kalotte einzustellen. Bei einem Kontakt des Ankerstiftes mit der Anschlagsfläche des Prägekörpers wird die Krafteinwirkung auf das der Stirnfläche abgewandte Ende des Ankerstiftes gestoppt und der Prägevorgang beendet.

Vorzugsweise wird das Anschlagen des Ankerstiftes an der Anschlagfläche des Prägekörpers anhand eines sprunghaften Anstiegs der aufgebrachten Prägekraft erkannt. Beim Kontakt des Ankerstiftes mit der Anschlagsfläche des Prägekörpers erhöht sich aufgrund eines von der Anschlagsfläche entgegengebrachten Widerstandes die aufgebrachte Prägekraft derart schnell, dass dies ein Signal zum Entlasten des Ankerstiftes darstellt.

Zur Herstellung eines Ankerstiftes eines Ventils wird ferner ein Werkzeug angegeben, das einen Führungskörper mit einer Führungsbohrung sowie einen in der Führungsbohrung aufgenommenen Prägekörper zur plastischen Verformung der Stirnfläche des Ankerstiftes umfasst, wobei der Durchmesser der Führungsbohrung in Bezug auf den Durchmesser des Ankerstiftes derart gewählt ist, dass zwischen eingeführtem Ankerstift und Führungskörper ein Spiel ≤ 15 µm, vorzugsweise ≤ 10 µm verbleibt. Vorteilhafterweise wird ein axiales Spiel von 5 µm nicht unterschritten.

Das geringe Spiel zwischen dem eingeführten Ankerstift und dem Führungskörper trägt zur Fertigungsgenauigkeit der Kalotte maßgebend bei, da der Ankerbolzen in der Führungsbohrung aufgrund des geringen Spiels bei auf ihn einwirkender Prägekraft nur eine sehr geringe Ausweichmöglichkeit hat. Somit wird eine Verformung, insbesondere Biegung des Ankerstiftes effektiv minimiert und Koaxialitätsfehler vermieden.

Erfindungsgemäß ist der sphärisch geformte Teil des Prägekörpers von einer radial verlaufenden und als Anschlagfläche dienenden Ringfläche umgeben. Die Anschlagsfläche dient als Kontaktfläche für die Stirnfläche des Ankerstiftes und leitet bei einem Kontakt mit der Ankerstift das Ende des Prägeprozesses ein. Alternativ oder ergänzend wird vorgeschlagen, dass der sphärisch geformte Teil des Prägekörpers eine in einer Vertiefung einer Stirnfläche des Prägekörpers eingesetzte Prägekugel ist. Der Vorteil der in der Vertiefung der Stirnfläche des Prägekörpers eingesetzten Prägekugel ist die Möglichkeit die Prägekugel auszuwechseln. Ein Wechsel der Prägekugel erscheint bei erhöhten Verschleißerscheinungen der Prägekugel als sinnvoll, da ein Wechsel des gesamten Prägekörpers entfällt.

Die radial verlaufende Anschlagfläche des Prägekörpers wird aufgrund der geringen Krafteinwirkung nur minimal verschlissen. Der Werkstoff des Prägekörpers weist im Vergleich zum Werkstoff des Ankerstiftes bevorzugt eine höhere Härte und Festigkeit auf, wodurch das Einprägen der Kalotte in die Stirnfläche des Ankerstiftes möglich ist.

Vorzugsweise schließt sich an den sphärisch geformten Teil des Prägekörpers oder an die den Prägekörper umgebende Ringfläche ein konisch geformter Abschnitt des Prägekörpers an. Diese Ausbildung des Prägekörpers ermöglicht ein leichtes Einführen des Prägekörpers in die dafür vorgesehene Führungsbohrung. Ein Verkannten des Prägekörpers beim Einführen in die Führungsbohrung wird durch den konisch geformten Abschnitt sicher vermieden.

Die Erfindung schließt die technische Lehre ein, dass im Führungskörper auf Höhe des sphärisch geformten Teils des Prägekörpers eine Querbohrung zur Entlüftung der Führungsbohrung ausgebildet ist. Aufgrund des vorgeschlagenen geringen Spiels zwischen Ankerstift und Führungsbohrung sollte die in der Führungsbohrung befindliche Luft beim Eintauchen des Ankerstifts in die Führungsbohrung abgeführt werden. Dabei ist es von Vorteil, wenn die Querbohrung so tief wie möglich in der Führungsbohrung angeordnet ist, um ein Zusetzten der zum Entlüften dienenden Querbohrung durch den Ankerstift zu vermeiden.

Weitere, die Erfindung verbessernde Maßnahmen werden nachstehend gemeinsam mit der Beschreibung der bevorzugten Ausführungsbeispiele der Erfindung anhand von Figuren näher dargestellt.

### Ausführungsbeispiele

Es zeigen:
- Fig. 1: eine schematische Schnittdarstellung eines für die Erfindung verwendeten Werkzeuges zum Prägen eines Ankerstiftes,
- Fig. 2: eine vergrößerte schematische Schnittdarstellung des Prägekörpers des Werkzeuges der Fig. 1,
- Fig. 3: eine schematische Schnittdarstellung eines alternativen Ausführungsbeispiels eines Prägekörpers, und
- Fig. 4: eine schematische Schnittdarstellung eines weiteren alternativen Ausführungsbeispiels eines Prägekörpers.

Nach Figur 1 befindet sich in einer Führungsbohrung 3 eines Führungskörpers 4 ein Ankerbolzen, wobei der Ankerbolzen einen Ankerstift 1 und eine Ankerplatte 11 umfasst. Zudem weist die Führungsbohrung 3 an einem Ende einen Prägekörper 6 mit einer Prägekugel 8 auf. Das Werkzeug ist vorliegend zweiteilig aufgebaut, wobei der untere Teil (A) des Werkzeuges dem Prägekörper 6 als Anschlagfläche dient. Der obere Teil (B) dient als Führungskörper 3 und wird derart auf dem unteren Teil (A) des Werkzeuges montiert, dass der Prägekörper 6 aus einer zur Eindringrichtung des Ankerstifts 1 entgegengesetzten Richtung in die Führungsbohrung 3 eindringt. Ferner sind der obere und der untere Teil (A+B) des Werkzeuges mittels einer Schraube 12 miteinander kraftschlüssig verbunden.

Beim Aufbringen einer definierten Prägekraft F koaxial zur Ankerstiftlängsachse 5 auf ein der Stirnfläche abgewandtes Ende des Ankerstiftes 1 dringt die unterhalb des Ankerstifts 1 koaxial zur Ankerstiftlängsachse 5 befindlichen Prägekugel 8 des Prägekörpers 6 in die Stirnfläche des Ankerstifts 1 ein. Gemäß der Geometrie der Prägekugel 8 wird die Stirnfläche des Ankerstiftes 1 plastisch verformt, so dass im Ankerstift 1 eine Kalotte 2 ausgebildet wird. Um ein Eindringen des Ankerstiftes 1 in die Führungsbohrung 3 zu erleichtern, ist im Führungskörper 4 auf Höhe der Prägekugel 8 eine Querbohrung 9 zur Entlüftung der Führungsbohrung 3 ausgebildet.

Figur 2 zeigt eine vergrößerte Darstellung des Prägekörpers 6 aus Figur 1. Der Ankerstift 1 ist oberhalb des Prägekörpers 6 angeordnet, wobei in einer Vertiefung an der Stirnfläche des Prägekörpers 6 die Prägekugel 8 koaxial zur Ankerstiftlängsachse 5 angeordnet ist. Die Vertiefung in der Stirnfläche des Prägekörpers 6 ist von einer radial verlaufenden Ringfläche umgeben, wobei an die den Prägekörper 6 umgebende Ringfläche ein konisch geformter Abschnitt des Prägekörpers 6 anschließt. Dieser konisch geformte Abschnitt erleichtert das Einführen des Prägekörpers 6 in die Führungsbohrung 3. Im Führungskörper 4 auf Höhe der Prägekugel 8 ist eine Querbohrung 9 zur Entlüftung der Führungsbohrung 3 ausgebildet.

Der in der Figur 3 näher dargestellte in der Führungsbohrung 3 befindliche Prägekörper 6 weist an seiner Stirnfläche einen sphärisch geformten Teil auf, an dem sich ein konisch geformter Abschnitt des Prägekörpers 6 anschließt. Der sphärisch geformte Teil des Prägekörpers 6 befindet sich koaxial zur Ankerstiftlängsachse 5, wobei oberhalb des Prägekörpers der Ankerstift 1 angeordnet ist. Auf Höhe des sphärisch geformten Teils des Prägekörpers 6 ist eine Querbohrung 9 zur Entlüftung der Führungsbohrung 3 ausgebildet.

Gemäß Figur 4 ist der Prägekörper 6 in der Führungsbohrung 3 angeordnet. Der Prägekörper 6 weist koaxial zur Ankerstiftlängsachse 5 einen sphärisch geformten Teil auf, der von einer radial verlaufenden und als Anschlagfläche 7 dienenden Ringfläche umgeben wird. Der sphärisch geformten Teil des Prägekörpers 6 dringt in die Stirnfläche des Ankerstiftes 1 ein und verformt sie plastisch. Dabei bildet sich in der Stirnfläche des Ankerstiftes 1 eine Kalotte 2 ab. Die Kalotte 2 dient der Führung einer hier nicht dargestellten Ventilkugel auf einen Ventilsitz in einem Ventilkörper. Auf Höhe des sphärisch geformten Teils des Prägekörpers 6 ist eine Querbohrung 9 zur Entlüftung der Führungsbohrung 3 ausgebildet.

Die Erfindung ist nicht beschränkt auf das vorstehend beschriebene bevorzugte Ausführungsbeispiel. Es sind vielmehr auch Abwandlungen hiervon denkbar, welche vom Schutzbereich der nachfolgenden Ansprüche mit umfasst sind. So ist es beispielsweise auch möglich, anstelle einer Querbohrung 9 zur Entlüftung der Führungsbohrung 3, Längsbohrungen oder Nuten entlang des Prägekörpers 6 oder der den Prägekörper 6 aufzunehmenden Führungsbohrung 3 anzuordnen.

Des Weiteren ist es denkbar, das Werkzeug einteilig auszubilden, wobei die Führungsbohrung 3 als Sacklochbohrung ausgebildet sein sollte, um den Prägekörper 6 am Ende der Sacklochbohrung aufzunehmen. Statt einer Prägekugel 8 sind auch andere geometrische Formen möglich, um einen Ankerstift 1 derart zu prägen, dass das Führen einer Ventilkugel auf den Ventilsitz im Ventilkörper realisiert wird. Solche geometrischen Formen könnten Kegel, Kegelstümpfe, Pyramiden, Pyramidenstümpfe und Zylinder sein.

## Patentansprüche

1. Verfahren zur Herstellung eines elektromagnetisch betätigbaren Druckregelventils für einen Hochdruckspeicher einer Verbrennungskraftmaschine, wobei das Ventil einen in einem Ventilgehäuse axial verschiebbar aufgenommenen Ankerstift (1) umfasst, welcher an einer Stirnfläche eine mittels Prägen eingebrachte Kalotte (2) aufweist, wobei das Prägen der Kalotte (2) außerhalb des Ventilgehäuses mittels eines Werkzeuges erfolgt, **dadurch gekennzeichnet, dass** das Prägen folgende Schritte umfasst:
a) Einführen des Ankerstiftes (1) mit der Stirnfläche voraus in die Führungsbohrung (3) des Führungskörpers (4) des Werkzeuges, wobei zwischen eingeführtem Ankerstift (1) und Führungskörper (4) ein Spiel ≤ 15 µm, vorzugsweise ≤ 10 µm verbleibt,
b) Aufbringen einer definierten Prägekraft (F) auf ein der Stirnfläche abgewandtes Ende des Ankerstiftes (1) koaxial zur Ankerstiftlängsachse (5) in Richtung eines am Ende der Führungsbohrung (3) aufgenommenen, zumindest teilweise sphärisch geformten Prägekörpers (6), wobei die Stirnfläche des Ankerstifts (1) gemäß der Geometrie des zumindest teilweise sphärisch geformten Prägekörpers (6) plastisch verformt wird,
c) Entnehmen des Ankerstiftes (1) aus der Führungsbohrung (3) des Führungskörpers (4) des Werkzeuges und
d) Einsetzen des Ankerstiftes (1) in das Ventilgehäuse.

2. Verfahren nach Anspruch 1,
**dadurch gekennzeichnet, dass** beim Prägen der Kalotte (2) der Ankerstift (1) über eine Führungsbohrung (3) in einem Führungskörper (4) des Werkzeuges geführt wird.

3. Verfahren nach Anspruch 1,
**dadurch gekennzeichnet, dass** der Schritt b) beendet wird, wenn der Ankerstift (1) an einer Anschlagfläche (7) des Prägekörpers (6) anschlägt.

4. Verfahren nach Anspruch 3,
**dadurch gekennzeichnet, dass** das Anschlagen des Ankerstiftes (1) an der Anschlagfläche (7) des Prägekörpers (6) anhand eines sprunghaften Anstiegs der aufgebrachten Prägekraft (F) erkannt wird.

## Claims

1. Method for producing an electromagnetically actuatable pressure control valve for a high-pressure accumulator of an internal combustion engine, wherein the valve comprises an armature pin (1) which is received in axially displaceable fashion in a valve housing and which, on an end surface, has a spherical calotte (2) formed in by stamping, wherein the stamping of the spherical calotte (2) is performed outside the valve housing by means of a tool, **characterized in that** the stamping comprises the following steps:
a) introducing the armature pin (1) with the end surface first into the guide bore (3) of the guide body (4) of the tool, wherein a play of ≤ 15 µm, preferably ≤ 10 µm, remains between the introduced armature pin (1) and guide body (4),
b) applying a defined stamping force (F) to an end, averted from the end surface, of the armature pin (1) coaxially with respect to the armature pin longitudinal axis (5) in the direction of an at least partially spherically shaped stamping body (6) received at the end of the guide bore (3), wherein the end surface of the armature pin (1) is plastically deformed in accordance with the geometry of the at least partially spherically shaped stamping body (6),
c) removing the armature pin (1) from the guide bore (3) of the guide body (4) of the tool, and
d) inserting the armature pin (1) into the valve housing.

2. Method according to Claim 1,
**characterized in that**, during the stamping of the spherical calotte (2), the armature pin (1) is guided by means of a guide bore (3) in a guide body (4) of the tool.

3. Method according to Claim 1,
**characterized in that** the step b) is ended when the armature pin (1) abuts against an abutment surface (7) of the stamping body (6).

4. Method according to Claim 3,
**characterized in that** the abutment of the armature pin (1) against the abutment surface (7) of the stamping body (6) is identified on the basis of an abrupt increase in the applied stamping force (F).

## Revendications

1. Procédé de fabrication d'une soupape de régulation de pression à actionnement électromagnétique pour un réservoir haute pression d'une machine à combustion interne, dans lequel la soupape comprend une tige d'induit (1) logée de façon axialement déplaçable dans un corps de soupape, et qui présente sur une face frontale une calotte (2) formée par estampage, dans lequel l'estampage de la calotte (2) est effectué à l'extérieur du corps de soupape au moyen d'un outil, **caractérisé en ce que** l'estampage comprend les étapes suivantes:
a) introduction de la tige d'induit (1) avec la face frontale en avant dans l'alésage de guidage (3) du corps de guidage (4) de l'outil, dans lequel il reste entre la tige d'induit introduite (1) et le corps de guidage (4) un jeu ≤ 15 µm, de préférence ≤ 10 µm,
b) application d'une force d'estampage définie (F) sur une extrémité de la tige d'induit (1) éloignée de la face frontale coaxialement à l'axe longitudinal (5) de la tige d'induit en direction d'un corps d'estampage au moins partiellement de forme sphérique (6) placé à l'extrémité de l'alésage de guidage (3), dans lequel on déforme plastiquement la face frontale de la tige d'induit (1) selon la géométrie du corps d'estampage au moins partiellement de forme sphérique (6),
c) enlèvement de la tige d'induit (1) hors de l'alésage de guidage (3) du corps de guidage (4) de l'outil, et
d) introduction de la tige d'induit (1) dans le corps de soupape.

2. Procédé selon la revendication 1, **caractérisé en ce que** l'on guide la tige d'induit (1) au moyen d'un alésage de guidage (3) dans un corps de guidage (4) de l'outil pendant l'estampage de la calotte (2).

3. Procédé selon la revendication 1, **caractérisé en ce que** l'on met un terme à l'étape b), lorsque la tige d'induit (1) bute sur une face de butée (7) du corps d'estampage (6).

4. Procédé selon la revendication 3, caractérisé en ce l'on détecte la butée de la tige d'induit (1) sur la face de butée (7) du corps d'estampage (6) à l'aide d'une hausse brusque de la force d'estampage appliquée (F).
